# EUROPÄISCHE PATENTSCHRIFT

(11) **EP 1 805 464 B1**
(45) Veröffentlichungstag und Bekanntmachung des Hinweises auf die Patenterteilung: **04.03.2009**
(21) Anmeldenummer: 05745028.0
(22) Anmeldetag: 02.06.2005
(51) Int. Cl.: F25B 45/00, F25B 47/00

(54) **VERFAHREN ZUM DURCHSPÜLEN VON KÜHL- ODER KLIMAKREISEN UND VORRICHTUNG ZUR DURCHFÜHRUNG DES VERFAHRENS**
METHOD FOR WASHING COOLING OR AIR CONDITIONING CIRCUITS AND DEVICE FOR CARRYING OUT SAID METHOD
PROCEDE POUR NETTOYER DES CIRCUITS DE REFROIDISSEMENT OU DE CONDITIONNEMENT D'AIR ET DISPOSITIF POUR REALISER LEDIT PROCEDE

(30) Priorität: 02.06.2004 CZ 20040678
(43) Veröffentlichungstag der Anmeldung: 11.07.2007
(73) Patentinhaber: Ekotez, Spol. S.R.O., 130 00 Praha 3 (CZ)
(72) Erfinder: Frantisek, Janda, 130 00 Praha 3 (CZ)
(74) Vertreter: Chlustina, Jiri
(86) Internationale Anmeldenummer: PCT/CZ2005/000046
(87) Internationale Veröffentlichungsnummer: WO 2005/119140

(56) Entgegenhaltungen:
- US-A- 5 174 906
- US-B1- 6 357 240
- PATENT ABSTRACTS OF JAPAN Bd. 2003, Nr. 12, 5. Dezember 2003 (2003-12-05) & JP 2003 302128 A (SHINRYO CORP), 24. Oktober 2003 (2003-10-24)
- PATENT ABSTRACTS OF JAPAN Bd. 2000, Nr. 21, 3. August 2001 (2001-08-03) & JP 2001 116408 A (KUROKAWA TAIJI), 27. April 2001 (2001-04-27)

## Beschreibung

### Bereich der Technik

Die Erfindung betrifft ein Verfahren zum Durchspülen von Kühl- oder Klimakreisen, bei dem durch diesen Kühl- oder Klimakreis ein Durchspülmittel geleitet wird, das die in den Kühl- oder Klimakreisen anhaftenden löslichen Stoffe löst und absorbiert und die mechanischen Verunreinigungen austrägt. Die Erfindung betrifft weiterhin auch eine Vorrichtung zum Durchspülen von Kühl- oder Klimakreisen zur Durchführung des Verfahrens, die aus einem Druckbehälter mit einem Durchspülmittel besteht, der mit seinem Abzugsrohr für Flüssigkeit mit dem durchgespülten Kühl- oder Klimakreis verbunden ist, hinter dem ein Kompressor und ein Kondenser eingeschaltet ist, der mit einer Zuleitung für Flüssigkeit in den Druckbehälter verbunden ist.

### Stand der Technik

Das Durchspülen von Kühl- oder Klimakreisen wird nach dem absaugen des Kühlmittels zwecks Beseitigung von unerwünschten Verunreinigungen, insbesondere während der Instandhaltung und Reparaturen, vorgenommen.

Die bis jetzt bekannten Vorrichtungen zum Durchspülen von Kühl- oder Klimakreisen funktionieren auf die Weise, dass durch den Kühl- oder Klimakreis ein Durchspülmittel geleitet wird, das die in dem Kühl- oder Klimakreisen anhaftenden löslichen Stoffe löst und absorbiert und die mechanischen Verunreinigungen austrägt. Das Durchspülmittel selbst, das für die Umwelt unschädlich sein sollte, muss gleichzeitig womöglich hones Lösungsvermögen aufweisen und es muss auch ein Verfahren zu einer einfachen Regeneration dieses Durchspülmittels, d.h. Abscheidung der aufgelösten Stoffe, insbesondere Öle und mechanischer Verunreinigungen, vorliegen,

Die bis jetzt bekannten Vorrichtungen zum Durchspülen von Kühl- oder Klimakreisen arbeiten derart, dass
a) Das Durchspülmittels wird mittels einer Flüssigkeitspumpe wiederholt durch den durchgespülten Kühl- oder Klimakreis geleitet.
b) Das Durchspülmittel wird in einem Behälter unter Druck, üblicherweise unter Druckstickstoff, gehalten.
c) Die Dämpfe des Durchspülmittels werden mittels eines Kompressors angesaugt. Eine Änderung des Aggregatzustandes erfolgt unter Nutzung der Kondensationswärme aus dem Kompressor gewöhnlich in einem Wärmetauscher.

Nachteilig bei den bekannten Vorrichtungen ist insbesondere die lange Dauer der ganzen Operation, die zur Durchwaschen eines Kühl- oder Klimakreises erforderlich ist, hohe Masse dieser Vorrichtungen, Durchspülen mittels eines schon in dem Schritt a) verunreinigten Durchspülmittels, Unmöglichkeit einer Wiederholung des Zyklus in dem Schritt b) und Unmöglichkeit einer vollen und schnellen Entfernung der

Reste des Durchspülmittels aus dem durchgespülten Kühl- oder Klimakreis. Nachteilig sind auch mögliche Flüchte der Medien in die Umwelt.

Dokument US -A 6 357 240 offenbart ein Verfahren zum Durchspülen von Klimakreisen.

Die Aufgabe der Erfindung ist darum in Schaffen eines Verfahrens und Vorrichtung zum Durchspülen von Kühl- oder Klimakreisen zu sehen, die ein vollständiges Durchwaschen eines Kühl- oder Klimakreises in einer kurzen Zeit ermöglichen. Eine weitere Aufgabe der Erfindung ist eine Gewichtsverminderung der Vorrichtung und auch Sicherstellung einer zuverlässigen Entfernung des Durchspülmittels aus dem durchgespülten Kühl- oder Klimakreis. Eine weitere Aufgabe der Erfindung ist Sicherstellung einer zuverlässigen Funktion der Vorrichtung auch bei niedrigen Temperaturen der Umgebung.

### Wesen der Erfindung

Die angeführte Aufgabe löst und die Mängel der bekannten Verfahren dieser Art im wesentlichen beseitigt das Verfahren zum Durchspülen von Kühl- oder Klimakreisen, bei dem durch diesen Kühl- oder Klimakreis ein Durchspülmittel geleitet wird, das die in dem Kühl- oder Klimakreis anhaftenden löslichen Stoffe löst und absorbiert und die mechanischen Verunreinigungen austrägt, dessen Wesen der Erfindung nach darin besteht, dass das Durchspülmittel durch den durchgespülten Kühl- oder Klimakreis in einem geschlossenem Kreislauf und ohne Entweichen in äußere Umgebung durch einen Druckunterschied zwischen dem Druckbehälter und der Destillierkammer geleitet wird und nach der Reinigung in einer Destillierkammer, Verpressen durch einen Kompressor und

Abkühlung in einem Kondenser zurück in den Druckbehälter geführt wird.

Es ist von Vorteil, wenn das Durchspülmittel zwecks Erhöhung der Intensität des Durchwaschens und einer leichteren Ablösung von Unvereinigungen durch den durchgespülten Kühl-oder Klimakreis pulsartig geleitet wird.

Weiter, es ist zwecks Ersparung von Energiekosten vorteilhaft, wenn das Durchspülmittel zwischen dem Kompressor und dem Kcndenser durch einen in der Destillierkammer befindlichen Wärmetauscher geführt wird.

Für die Erreichung einer maximalen Geschwindigkeit der Entfernung des Durchspülmittels aus dem durchgespülten Kühl-oder Klimakreis ist weiter von Vorteil, wenn das Durchspülmittel durch den Druckunterschied zwischen der gasförmigen Phase in dem Druckbehälter und der Destillierkammer aus dem durchgespülten Kühl- oder Klimakreis in dem flüssigen Zustand direkt in die Destillierkammer verdrängt wird.

Gegenstand der Erfindung ist auch eine Vorrichtung zum Durchspülen von Kühl- oder Klimakreisen, die aus einem Druckbehälter mit einem Durchspülmittel besteht, der mit seinem Abzugsrohr für Flüssigkeit mit dem durchgespülten Kühl-oder Klimakreis verbunden ist, hinter dem ein Kompressor und ein Kondenser eingeschaltet ist, der mit einer Zuleitung für Flüssigkeit in den Druckbehälter verbunden ist. Zwischen dem durchgespülten Kühl- oder Klimakreis und dem Kompressor ist eine Destillierkammer eingeschaltet und in dem Druckbehälter sich über dem Durchspülmittel komprimiertes Inertgas befindet.

Für die Betätigung der Vorrichtung und Erzielung einer pulsartigen Strömung des Durchspülmittels ist weiter vorteilhaft, wenn zwischen dem durchgespülten Kühl- oder Klimakreis und dem Druckbehälter das erste Solenoidventil und zwischen dem durchgespülten Kühl- oder Klimakreis und der Destillierkammer das zweite Solenoidventil eingeschaltet ist.

Innerhalb der Destillierkammer ist vorzugsweise ein Niveaugeber des Durchspülmittels zur Betätigung von Solenoidventilen angeordnet.

Schließlich, zwecks Minderung des Energieverbrauchs ist weiter von Vorteil, wenn zwischen dem Ausgang des Kompressors und dem Kondenser ein Wärmetauscher eingeschaltet ist, der innerhalb der Destillierkammer angeordnet ist und über den innerhalb der Destillierkammer der Niveaugeber des Durchspülmittels angeordnet ist.

Das Verfahren und Vorrichtung nach Erfindung basieren darauf, daß ein schneller Durchlauf des Durchspülmittels durch den durchgespülten Kühl- oder Klimakreis vor allem mittels des Druckunterschieds zwischen dem Druckbehälter und der Destillierkammer erreicht wird, sodass die Leistung des Kompressors aus dieser Sicht nicht wesentlich und eine ausreichende Leistung der ganzen Vorrichtung auch bei Verwendung eines Kompressors verhältnismäßig kleiner Leistung und unter niedrigen Außenraumtemperaturen gewährleistet ist.

Der Überdruck in dem Druckbehälter ist weiterhin zu einem schnellen Verdrängen des flüssigen reinen Durchspülmittels im flüssigen Zustand aus dem durchgespülten Kühl- oder Klimakreis in die Destillierkammer genutzt.

### Kurze Beschreibung der Zeichnungen

Das Wesen der Erfindung ist unten auf einem Ausführungsbeispiel erläutert, das auf der Basis einer angeschlossenen Zeichnung beschrieben ist, die ein Blockdiagramm der Vorrichtung zum Durchspülen von Kühl- oder Klimakreisen zeigt.

### Ausführungsbeispiele der Erfindung

Die Vorrichtung zum Durchspülen von Kühl- oder Klimakreisen 27 nach Erfindung besteht aus einem Druckbehälter 9, der ein Durchspülmittel, zum Beispiel das Mittel Genesolv® von dem Firma Honeywell enthält. Das Volumen des Durchspülmittels im flüssigen Zustand in dem Druckbehälter 9, welcher unter Druck dadurch gehalten ist, dass oberhalb des Spiegels des Durchspülmittels in dem Druckbehälter z.B. mittels Stickstoffs ein Druck ca 5 Bar gehalten ist, ist zuverlässig, zum Beispiel um 30 %, größer als das vorausgesetzte Volumen des durchgespülten Kühl- oder Klimakreises 27. Der Druckbehälter 9 ist mit zumindest einem Abzugsrohr 91 für Flüssigkeit, das bis zu dem Boden dieses Druckbehälters 9 eingreift, und mit zumindest einem, vorzugsweise zwei Zuleitungen 92, 93 für Gas, die in dem Gasraum in dem Druckbehälter 9 oberhalb des Spiegels des Durchspülmittels enden. An das Abzugsrohr 91 für Flüssigkeit ist das erste Ventil 20 angeschlossen, hinter dem das erste Anschlußstück 17 angeordnet ist, hinter dem das erste Solenoidventil 8 folgt, durch das das Durchspülmittel weiter in das erste Schauloch 7 fließt, durch das das Durchspülmittel in einen nur schematisch angedeuteten Kühl- oder Klimakreis 27 strömt. Nach dem Durchgang durch den Kühl- oder Klimakreis 27 strömt das verunreinigte Durchspülmittel durch ein anderes Schauloch 6 zu einem anderen Solenoidventil 21, vor dem sein Druck durch das erste Manometer 16 gemessen wird. Durch dieses Solenoidventil 21 strömt das Durchspülmittel zu dem Boden einer Destillierkammer 1, die mit einem Heizkörper 4, zum Beispiel mit einem elektrischen Heizkörper, versehen ist. Das Durchspülmittel, welches unter einem atmosphärischen Drucks einen Siedepunkt typisch ca 15 °C aufweist, wird erwärmt, schnell verdampft und wird aus dem oberen Teil der Destillierkammer 1 in den Kompressor 14 ausgezogen, woher dann das Durchspülmittel durch das Rückschlagventil 25 und einen Ölabscheider 12 in einen Wärmetauscher 3 strömt, wo zur Erwärmung der Destillierkammer 1 beitragt, woher in einen Kondenser 11 mit einem angedeuteten Ventilator geleitet wird, hinter dem das zweite Manometer 13 angeschlossen ist. Aus dem Kondenser 11 wird dann das schon flüssige Durchspülmittel über das zweite Anschlussstück 18 und das zweite Ventil 19 zurück in den Druckbehälter 9 geleitet. Der Ölausgang aus dem Ölabscheider 12 kann über das vierte Solenoidventil 15 zurück mit dem Saugeingang des Kompressors 14 verbunden sein.

Hinter dem Kompressor 14 ist ein Hochdruckpressostat 10 angeschlossen und über einen Schlauch 26 ist auch das erste Auslaßventil 28 angeschlossen. Die Destillierkammer 1 ist weiter in ihrem Boden mit einem anderen Auslaßventil 5 für Verunreinigungen und Öl versehen, über dem Wärmetauscher 3 ist innerhalb der Destillierkammer 1 ein Niveaugeber 2, zum Beispiel ein Schwimmergeber, angeordnet und an der Wand der Destillierkammer 1 ist ein Sicherheitsthermostat 24 des Behälters der Destillierkammer 1 angeordnet, während an dem Heizkörper 4 innerhalb der Destillierkammer 1 ein Arbeitsthermostat 23 für das Heizen angeordnet ist.

Die Arbeitsweise der Vorrichtung zum Durchspülen von Kühl-oder Klimakreisen nach der Erfindung ist im Einklang mit dem beschriebenen Ausführungsbeispiel wie folgt:

Das Durchspülmittel wird in dem Druckbehälter 9 gelagert, der mittels Stickstoffs unter einem Druck ca 5 Bar gehalten wird, wobei das Durchspülmittel in der Form von Flüssigkeit maximal 2/3 des Volumens des Druckbehälters 9 einnimmt. Das Volumen des Durchspülmittels in dem Druckbehälter 9 ist zumindest um 30 % größer als das vorausgesetzte Volumen des durchgespülten Kühl- oder Klimakreises 27, der Verbindungsschläuche und der Destillierkammer 1.

Nach der Einschaltung des durchgespülten Kühl- oder Klimakreises 27 in den Kreis mittels der Anschlüsse IN, OUT ist es notwendig zunächst mittels des Kompressors 14 die Luft aus dem durchgespülten Kühl- oder Klimakreis 27 und der Destillierkammer 1 absaugen. Diese Luft wird durch den Schlauch 26 mit einem ersten Ablassventil 28 herausgelassen. Das Rückschlagventil 25 ist bei diesem Schritt geschlossen.

Die Luft wird bis auf den Druck ungefähr von - 0,5 Bar abgesaugt.

Es werden das erste Solenoidventil 8 und das zweite Solenoidventil 21 geöffnet und das Durchspülmittel strömt durch den durchgespülten Kühl- oder Klimakreis 27 in die Destillierkammer 1 mit einer Geschwindigkeit, die durch den Druckunterschied zwischen dem Druckbehälter 9 und der Destillierkammer 1 gegeben ist. Gleichzeitig läuft der Kompressor 14 und heizt der Heizkörper 4. Sobald eine Auffüllung der Destillierkammer 1 eintritt, werden durch den Niveaugeber 2, zum Beispiel einen Schwimmergeber, die Solenoidventile 8 und 21 geschlossen. Das Durchspülmittel in der Destillierkammer 1 wird auf den Siedepunkt erwärmt und die Dämpfe werden mittels des Kompressors 14 abgesaugt, weiter über den Wärmetauscher 3 in den Kondenser 11 und in dem verflüssigten Zustand zurück in den Druckbehälter 9 geleitet. Für das Durchwaschen des Kühl- oder Klimakreises 27 reicht gewöhnlich ein Zyklus, es ist jedoch möglich diesen Zyklus zu wiederholen.

Die Operation ist zum Abschluss durch Öffnen des dritten Solenoidventils 22 bei geschlossenem erstem Solenoidventil 8 und geöffneten zweitem Solenoidventil 21 gebracht. Durch den Stickstoff, der in dem Druckbehälter 9 unter Druck gehalten wird, wird das Durchspülmittel im flüssigen Zustand in die Destillierkammer 1 verdrängt. Hier kann dieses Durchspülmittel effektiv erwärmt und erneut destilliert werden.

Mit Rücksicht auf den Siedepunkt des Durchspülmittels, welcher in dem Fall des Mittels Genesolv® unter Luftdruck typisch bei 15 °C liegt, ist ohne das beschriebene Verfahren praktisch unmöglich, die Flüssigkeit aus dem durchgespülten Kühl- oder Klimakreis 27 zu verdampfen, insbesondere bei niedrigen Außenraumtemperaturen.

Für eine effektive Tätigkeit der Anlage nach der Erfindung ist wesentlich, daß in den Druckbehälter 9 nach der Destillation in der Destillierkammer 1 jeweils ein reines Durchspülmittel zurückgeleitet wird, sodass der durchgespülte Kühl- oder Klimakreis 27 immer durch ein reines Durchspülmittel durchgespült wird.

Die Durchflussgeschwindigkeit des Durchspülmittels durch den durchgespülten Kühl- oder Klimakreis 27 hängt überwiegend nur von dem Druckunterschied zwischen dem Druckbehälter 9 und der Destillierkammer 1 ab und ist nur gering von der Leistung des Kompressors 14 abhängig, dessen Leistung darum nicht zu hoch sein braucht.

Das Durchspülen des Kühl- oder Klimakreises 27 wird pulsartig verwirklicht, was durch das Öffnen und Schließen der Solenoidventile 8 und 21 erzielt wird. Diese Pulse in Verbindung mit hoher Durchflussgeschwindigkeit des Durchspülmittels stellen ein vollständiges Durchwaschen des Kühl- oder Klimakreises 27 innerhalb einer kurzen Zeit sicher.

Der Druckbehälter 9 weist zumindest ein gesondertes Abzugsrohr 91 für Flüssigkeit und eine, beziehungsweise zwei Zuleitungen 92, 93 für Gas auf und wird mittels Stickstoffs unter Druck gehalten.

Die Destillierkammer 1 wird durch den Heizkörper 4, zum Beispiel elektrischen, mit einem Arbeitsthermostat 23, und einen Wärmetauscher 3 aus dem Druckausgang des Kompressors 14 beheizt. Der Spiegel des Durchspülmittels innerhalb der Destillierkammer 1 wird durch den Niveaugeber 2, zum Beispiel einen Schwimmergeber, geregelt. Im Rahmen der Destillation wird von dem Durchspülmittel Öl, mechanische Verunreinigungen und teilweise auch Wasser abgeschieden. Die Reste des flüssigen Durchspülmittels werden am Ende des Zyklus aus dem Kühl- oder Klimakreis 27 durch Pulse des Druckstickstoffs verdrängt, die durch das Öffnen und Schließen des dritten Solenoidventils 22 erzielt werden. Dadurch werden gleichzeitig auch die eventuell übrigbleibenden mechanischen Verunreinigungen und das Durchspülmittel im flüssigen Zustand weggeschafft. Mittels dieser Lösung wird zusätzlich das ganze Verfahren grundsätzlich beschleunigt, insbesondere bei niedrigen Außenraumtemperaturen.

### Bezugszeichenliste

- 1: Destillierkammer
- 2: Niveaugeber
- 3: Wärmetauscher
- 4: Heizkörper
- 5: zweites Ablaßventil (für Verunreinigungen und Öl)
- 6: zweites Schauloch
- 7: erstes Schauloch
- 8: erstes Solenoidventil
- 9: Druckbehälter
- 91: Abzugsrohr für Flüssigkeit
- 92: Zuleitung für Flüssigkeit
- 93: Zuleitung für Gas
- 10: Hochdruck-Pressostat
- 11: Kondenser
- 12: Ölabscheider
- 13: zweites Manometer
- 14: Kompressor
- 15: viertes Solenoidventil
- 16: erstes Manometer
- 17: erstes Anschlußstück
- 18: zweites Anschlußstück
- 19: zweites Ventil
- 20: erstes Ventil
- 21: zweites Solenoidventil
- 22: drittes Solenoidventil
- 23: Arbeitsthermostat für das Heizen
- 24: Sicherheitsthermostat (des Behälters der Destillierkammer 1)
- 25: Rückschlagventil
- 26: Schlauch
- 27: Kühl- oder Klimakreis
- 28: erstes Auslaßventil

## Patentansprüche

1. Verfahren zum Durchspülen von Kühl- oder Klimakreisen (27), bei dem durch diesen Kühl- oder Klimakreis (27) ein Durchspülmittel geleitet wird, das die in dem Kühl- oder Klimakreisen, (27) anhaftenden löslichen Stoffe löst und absorbiert und die mechanischen Verunreinigungen austrägt, **dadurch gekennzeichnet, daß** das Durchspülmittel durch den durchgespülten Kühl- oder Klimakreis (27) in einem geschlossenem Kreislauf und ohne Entweichen in äußere Umgebung durch einen , Druckunterschied zwischen einem Druckbehälter (9) und einer Destillierkammer (1) geleitet wird und nach der Reinigung in der Destillierkammer (1), Verpressen durch einen Kompressor (14) und Abkühlung in einem Kondenser (11) zurück in den Druckbehälter (9) geführt wird.

2. Verfahren nach Anspruch 1, **dadurch gekennzeichnet, daß** das Durchspülmittel durch den Kühl- oder Klimakreis (27) pulsartig geleitet wird.

3. Verfahren nach Anspruch 1 oder 2, **dadurch gekennzeichnet, daß** das Durchspülmittel zwischen dem Kompressor (14) und dem Kondenser (11) durch einen in der Destillierkammer (1) befindlichen Wärmetauscher (3) geführt wird.

4. Verfahren nach den Ansprüchen 1 bis 3, **dadurch gekennzeichnet, daß** das Durchspülmittel durch den Druckunterschied zwischen der gasförmigen Phase in dem Druckbehälter (9) und der Destillierkammer (1) aus dem durchgespülten Kühl- oder Klimakreis (27) in dem flüssigen Zustand direkt in die Destillierkammer (1) verdrängt wird.

5. Vorrichtung zum Durchspülen von Kühl- oder Klimakreisen (27) zur Durchführung des Verfahrens nach den Ansprüchen 1 bis 4, die aus einem Druckbehälter (9) mit einem Durchspülmittel besteht, der mit seinem Abzugsrohr (91) für Flüssigkeit, mit dem durchgespülten Kühl- oder Klimakreis (27) verbunden ist, hinter dem ein Kompressor (14) und ein Kondenser (11) eingeschaltet ist, der mit einer Zuleitung (92) für Flüssigkeit in den Druckbehälter (9) verbunden ist, **dadurch gekennzeichnet, daß** zwischen dem durchgespülten Kühl- oder Klimakreis (27) und dem Kompressor (14) eine Destillierkammer (1) eingeschaltet ist und in dem Druckbehälter (9) sich über dem Durchspülmittel komprimiertes Inertgas befindet.

6. Vorrichtung nach Anspruch 5, **dadurch gekennzeichnet, daß** zwischen dem durchgespülten Kühl- oder Klimakreis (27) und dem Druckbehälter (9) das erste Solenoidventil (8) und zwischen dem durchgespülten Kühl- oder Klimakreis (27) und der Destillierkammer (1) das zweite Solenoidventil (22) eingeschältet ist.

7. Vorrichtung nach den Ansprüchen 5 und 6, **dadurch gekennzeichnet, daß** innerhalb der Destillierkammer (1) ein Niveaugeber (2) des Durchspülmittels zur Betätigung von Solenoidventilen (8, 21) angeordnet ist.

8. Vorrichtung nach Anspruch 5, **dadurch gekennzeichnet, daß** zwischer dem Ausgang des Kompressors (14) und dem Kondenser (11) ein Wärmetauscher (3) eingeschaltet ist, der innerhalb der Destillierkammer (1) angeordnet ist und über den innerhalb der Destillierkammer (1) der Niveaugeber (2) des Durchspülmittels angeordnet ist.

## Claims

1. A method of flushing a cooling or air-conditioning circuit (27), during which a washing agent running through the cooling or air-conditioning circuit (27) dissolves and absorbs in the cooling or air-conditioning circuit (27) caught up compounds and carries out mechanical impurities, **characterized in that** the method comprises circulating the washing agent in the cooling or air-conditioning circuit (27) within an enclosed cycle and without any outside leaks, due to a difference in pressures between a pressurized vessel (9) and a distilling chamber (1) and returning back the washing agent to the pressurized vessel (9) after its cleaning in the distilling chamber (1), pressurized by the compressor (14), and cooling down in a condenser (11).

2. The method according to claim 1, **characterized in that** the washing agent is pulse circulated in a sluiced cooling or air-conditioning circuit (27).

3. The method according to claim 1 or 2, **characterized in that** the washing agent runs between the compressor (14) and the condenser (11) through a heat exchanger (3) in the distilling chamber (1).

4. The method according to claims 1 to 3, **characterized in that** the washing agent is pushed out from the cooling or air-conditioning circuit (27) in a liquid state directly to the distilling chamber (1) by the difference in pressures in a gas stage in the pressurized vessel (9) and the distilling chamber (1).

5. A device for the flushing of the cooling or air-conditioning circuit (27) for performing the process, according to claims 1 to 4, the device comprising the pressurized vessel (9) containing the washing agent, which is connected through a liquid outflow (91) with the cooling or air-conditioning circuit (27), behind which there is the compressor (14) and a condenser (11) connected through a liquid inflow (2) with the pressurized vessel (9), **characterized In that** the distilling chamber (1) is fitted between the cooling or air-conditioning circuit (27) and the compressor (14) and wherein pressurized inert gas is in the pressurized vessel (9) above the washing agent.

6. The device according to claim 5, **characterized in that** a first solenoid valve (8) is inserted between the cooling or air-conditioning circuit (27) and the pressurized vessel (9) and a second solenoid valve (22) is fitted between the cooling or air-conditioning circuit (27) and the distilling chamber (1).

7. The device according to any of the claims 5 and 6, **characterized in that** a washing agent level gauge (2) is placed inside the distilling chamber (1), which controls the first and second solenoid valves (8, 22).

8. The device according to claim 5, **characterized in that** a heat exchanger (3) is fitted between a compressor (14) outflow and the condenser (11), and the heat exchanger (3) is placed in the distilling chamber (1), in which above the heat exchanger (3) the washing agent level gauge (2) is positioned.

## Revendications

1. Procédé de lavage des circuits de réfrigération ou de climatisation (27) dans lesquels circule un produit de lavage qui dissout et absorbe dans le circuit de réfrigération ou de climatisation (27) les matières dissolubles déposées et élimine les impuretés mécaniques, **caractérisé en ce que** le produit de lavage circule dans le circuit de réfrigération ou de climatisation lavé (27) dans un cycle fermé et sans fuites vers l'extérieur, grâce à la différence de pression entre le récipient à pression (9) et la chambre de distillation (1) et après le nettoyage dans la chambre de distillation (1), la pression du compresseur (14) et le refroidissement dans le condensateur (11), il retourne au récipient à pression (9).

2. Procédé selon la revedication 1, **caractérisé en ce que** le produit de lavage circule dans le circuit de réfrigération ou de climatisation lavé (27) par pulsations.

3. Procédé selon la revedication 1 ou 2, **caractérisé en ce que** le produit de lavage passe entre le compresseur (14) et le condensateur (11) par l'échangeur thermique (3) vers la chambre de distillation (1).

4. Procédé selon la revedication 1 à 3, **caractérisé en ce que** le produit de lavage est poussé du circuit de réfrigération ou de climatisation lavé (27) à l'état liquide directement vers la chambre de distillation, et ce grâce à la différence de pression entre la phase gazeuse dans le récipient à pression (9) et la chambre de distillation (1).

5. Dispositif pour le lavage des circuits de réfrigération ou de climatisation (27) pour la réalisation des revendication 1 à 4, composé d'un récipient à pression (9) avec produit de lavage, dont la sortie (91) pour le liquide le réunit au circuit de réfrigération ou de climatisation lavé (27), derrière lequel se trouve un compresseur (14) et un condensateur (11) qui est réuni à l'arrivée (92) pour le liquide au récipient à pression (9), **caractérisé en ce que** qu'entre le circuit de réfrigération ou de climatisation lavé (27) et le compresseur (14) se trouve une chambre de distillation (1) et que le récipient à pression contient un gaz inerte comprimé au-dessus du produit de lavage.

6. Dispositif selon la revendication 5, **caractérisé en ce que** qu'entre le circuit de réfrigération ou de climatisation lavé (27) et le récipient à pression (9) se trouve la première vanne solénoïde (8) et qu'entre le circuit de réfrigération ou de climatisation lavé (27) et la chambre de distillation (1) est située la seconde vanne solénoïde (21).

7. Dispositif selon la revendication 5 et 6, **caractérisé en ce que** qu'à l'intérieur de la chambre de distillation (1) se trouve un capteur (2) de niveau du produit de lavage pour la commande des vannes solénoïdes (8, 21).

8. Dispositif selon la revendication 5, **caractérisé en ce que** qu'entre la sortie du compresseur (14) et le condensateur (11) se trouve un échangeur thermique (3) à l'intérieur de la chambre de distillation (1), au-dessus duquel se situe le capteur (2) de niveau du produit de lavage.
